# EUROPÄISCHE PATENTSCHRIFT

(11) **EP 1 904 732 B1**
(45) Veröffentlichungstag und Bekanntmachung des Hinweises auf die Patenterteilung: **02.06.2010**
(21) Anmeldenummer: 06754653.1
(22) Anmeldetag: 01.07.2006
(51) Int. Cl.: F02D 9/10

(54) **VORRICHTUNG ZUR UNTERDRUCKERZEUGUNG IN EINEM KRAFTFAHRZEUG**
DEVICE FOR GENERATING A VACUUM IN A MOTOR VEHICLE
DISPOSITIF POUR GENERER UNE DEPRESSION DANS UN VEHICULE A MOTEUR

(30) Priorität: 07.07.2005 DE 102005031744
(43) Veröffentlichungstag der Anmeldung: 02.04.2008
(73) Patentinhaber: GM Global Technology Operations, Inc., Detroit, MI 48265-3000 (US)
(72) Erfinder: BERGBAUER, Dietmar, 63179 Obertshausen (DE); KIRMESS, Oliver, 64560 Riedstadt (DE); NORDMANN, Bjørn, 55270 Zornheim (DE); OSWALD, Helmut, 55234 Albig (DE); STEINMANN, Uwe, 55283 Nierstein (DE)
(74) Vertreter: Strauss, Peter
(86) Internationale Anmeldenummer: PCT/EP2006/006427
(87) Internationale Veröffentlichungsnummer: WO 2007/006441

(56) Entgegenhaltungen:
- EP-A- 1 347 162
- DE-A1- 3 238 882
- DE-A1- 4 202 393
- DE-A1- 10 320 857
- DE-A1- 19 503 568
- DE-A1- 19 612 230
- DE-A1- 19 622 378
- DE-A1- 19 808 548
- FR-A- 834 168
- US-A1- 2002 174 851
- US-A1- 2006 060 175

## Beschreibung

Die Erfindung betrifft eine Vorrichtung zur Erzeugung und/oder Verstärkung eines Unterdrucks in einem Kraftfahrzeug, insbesondere zum Betrieb eines Unterdruck-Bremskraftverstärkers, umfassend eine Drosseleinheit, welche zumindest ein Drosselklappengehäuse und eine in einem Drosselkanal im Drosselklappengehäuse in einem Winkelbereich drehbar angeordnete Drosselklappe zum Regeln eines Fluidstromes im Drosselkanal aufweist, wobei die Vorrichtung weiterhin Mittel zur Erzeugung und/oder Verstärkung eines Unterdrucks umfasst, wobei die Mittel als in das Drosselklappengehäuse integrierte Unterdruckverstärkungsmittel ausgebildet sind, welche gemäß dem Prinzip von Bernoulli nach Art einer Saugstrahlpumpe wirken, um einen verstärkten Unterdruck für zumindest einen Bremskraftverstärker zu erzeugen.

Eine gattungsgemäße Vorrichtung zur Unterdruckerzeugung in einem Kraftfahrzeug mit einer Brennkraftmaschine findet bereits vielseitige Anwendung. Die Bereitstellung des Unterdruckes in Kraftfahrzeugen ist insbesondere für die Funktion von unterdruckversorgten Bremskraftverstärkern erforderlich. Hierin wird die Differenz zwischen dem Atmosphärendruck und dem Unterdruck zur Verstärkung der Bremskraft auf den Bremszylinder ausgenutzt. Ein sicherer Betrieb des Bremskraftverstärkers und damit der Bremsanlage des Kraftfahrzeugs erfordert daher stets einen hinreichenden Unterdruck in der Vakuumkammer des Bremskraftverstärkers mittels eines Rückschlagventils zu speichern, um in jeder Fahrsituation eine ausreichende Bremskraft zu gewährleisten. Das Quantitätssteuerorgan für die Leistungssteuerung der Brennkraftmaschine regelt im Allgemeinen über eine Drehverstellung einer Drosselklappe den Ansaugluftstrom und damit die Leistung der Brennkraftmaschine. Nachteilhaft in Bezug auf die Möglichkeit eines Unterdruckabgriffes ist bei diesem Prinzip der bei verschiedener Leistungsstellung der Brennkraftmaschine und abhängig von der Fahrsituation unterschiedliche Unterdruck im Ansaugkrümmer. Speziell bei Fahrzeugen mit Komfortausstattungen wie Automatikgetriebe und einer leistungsstarken Klimatisierung reicht in Verbindung mit einem bezüglich der Teillast-Drosselverluste optimierten Ottomotor der Saugrohrunterdruck für eine sichere Versorgung der Bremsanlage unter Umständen nicht aus. Insbesondere sind hier Stop-and-Go-Fahrsituationen im Gefälle bei hohen Umgebungstemperaturen zu berücksichtigen.

Zur Verbesserung des Unterdruckniveaus wird gelegentlich eine Ansaugluft-Saugstrahlpumpe parallel zum Drosselklappenstutzen vorgesehen. Mittels der Nutzung des entsprechenden Teiles der Ansaugluftströmung als Treibgas kann nach dem Gesetz von Bernoulli infolge des allgemein bekannten Prinzips der Querschnittsverengung und der damit verbundenen Geschwindigkeitserhöhung in einem Venturirohr ein erhöhter Unterdruck erzeugt werden.

Für die Bereitstellung des Unterdrucks sind auch schon elektrisch oder mechanisch angetriebene Unterdruckpumpen vorgeschlagen worden, welche jedoch aufgrund der mehrfachen Energieumwandlung im Kraftfahrzeug mit einer Brennkraftmaschine einen schlechten Gesamtwirkungsgrad aufweisen. Zusätzlich verursachen die als Nebenaggregate eingesetzten Unterdruckpumpen erhebliche Teilekosten und führen zu einer höheren Störanfälligkeit des Gesamtsystems. Damit ist die Betriebssicherheit eines pneumatischen Bremskraftverstärkers beeinträchtigt, dies stellt ein wesentliches Sicherheitsrisiko im Betrieb des Kraftfahrzeugs dar.

In der DE 198 08 548 A1 wird eine Vorrichtung zur Erzeugung und/oder Verstärkung des Unterdrucks in einem pneumatischen Bremskraftverstärker für die Bremsanlage eines von einer Brennkraftmaschine angetriebenen Kraftfahrzeugs mittels einer Saugstrahlpumpe vorgeschlagen, bei der die Saugstrahlpumpe im Abgassystem der Brennkraftmaschine angeordnet ist und als Treibgas der Abgasmassenstrom der Brennkraftmaschine benutzt wird. Nachteilhaft ist bei dieser Anordnung die lage der Vorrichtung im heißen Abgas der Brennkraftmaschine, die die Einsatzmöglichkeiten verschiedener thermisch instabiler Materialien stark einschränkt. Zudem ist der Abgasmassenstrom proportional von der Drosselklappenstellung und Motordrehzahl abhängig, sodass bei einer geschlossenen Drosselklappe und damit einem geringen Ladeluftstrom auch der Abgasmassenstrom nicht in jeder Betriebssituation des Kraftfahrzeugs eine ausreichende Strömung erzeugt, um einen hinreichenden Unterdruck für den Betrieb des pneumatischen Bremskraftverstärkers zu gewährleisten.

Die DE 195 03 568 A1 betrifft eine quantitätsgesteuerte Brennkraftmaschine mit einer in einem Bypass zum Quantitätssteuerorgan oder Drosselklappe angeordneten Saugstrahlpumpe zur Unterdruckerzeugung eines Servomotors, insbesondere eines Bremskraftverstärkers, wobei ein im Bypass stromauf der Saugstrahlpumpe vorgesehenes Sperr- und/oder Drosselventil angeordnet ist. Mit diesem Aufbau ist zwar auch bei einem geringen Fluidstrom der Ladeluft eine hinreichende Unterdruckerzeugung möglich, jedoch weist die Anordnung einen externen Aufbau auf, welcher neben dem als Drosseleinheit wirkenden Quantitätssteuerorgan angeordnet ist, und weitere Einzelteile aufweist, welche im Motorraum integriert werden müssen. Zusätzlich ist ein Sperr- und/oder Drosselventil erforderlich, was nachteilhafterweise elektrisch angesteuert werden muss.

In der DE 196 22 378 A1 wird ein Drosselklappenstutzen für eine Brennkraftmaschine eines Kraftfahrzeugs mit einer in einem Kanal verstellbaren Drosselklappe vorgeschlagen, bei der der Bereich des Kanals mit einer Drosselklappe von einem Bypasskanal überbrückt wird. In dem Bypasskanal ist in Strömungsrichtung gesehen zunächst ein elektrisch schaltbares Ventil und danach ein Venturirohr angeordnet. Im Eingangsbereich des Venturirohres ist eine Unterdruckeinrichtung für einen Bremskraftverstärker angeschlossen. Diese Anordnung erfordert ebenfalls extern zum Drosselklappenstutzen einen Aufbau, welcher im Motorraum integriert werden muss. Zusätzlich ist aufgrund des variierenden Fluidstromes im Kanal ein Ventil erforderlich, welches über ein Betätigungsglied gesteuert werden muss.

Bei diesen bekannten Verfahren tritt das Problem auf, dass externe Saugrohranordnungen erforderlich sind, welche im Motorraum integriert werden müssen, wobei diese elektrisch oder mechanisch über Ventile verfügen, welche eine elektrische Ansteuerung erfordern und zudem kostenintensiv sind und zu einer erhöhten Störanfälligkeit des Systems führen.

Aus der FR 834 168 A ist eine Vorrichtung bekannt, bei der zur Erzeugung eines Unterdrucks externe Anordnungen und elektrische Ansteuerungen nicht erforderlich sind. Nachteilig hierbei ist jedoch, das eine gesicherte Unterdruckerzeugung und insbesondere eine Unterdruckverbesserung nicht möglich ist, was insbesondere beim Betreiben von Unterdruck-Bremskraftverstärkern sehr wichtig ist.

Es ist daher die Aufgabe der vorliegenden Erfindung, eine Vorrichtung zur Erzeugung und/oder Verstärkung eines Unterdrucks in einem Kraftfahrzeug zu schaffen, durch welche für jeden Leerlauf- oder Schub-Betriebspunkt des Fahrzeugs bzw. der Brennkraftmaschine der Unterdruck innerhalb der strömungstechnischen Gesetze verbessert wird, so dass Unterdruck-Bremskraftverstärker derart betrieben werden können, dass zu jeder Zeit eine erhöhte Bremskraftunterstützung zur Verfügung steht.

Diese Aufgabe wird ausgehend von einer Vorrichtung zur Unterdruckerzeugung gemäß dem Oberbegriff des Anspruchs 1 in Verbindung mit dessen kennzeichnenden Merkmalen gelöst. Vorteilhafte Weiterbildungen der Erfindung sind in den abhängigen Ansprüchen angegeben.

Die Erfindung schließt die technische Lehre ein, dass die Mittel als mindestens eine sich durch das Drosselklappengehäuse erstreckende Steuerbohrung ausgebildet sind, wobei die Steuerbohrung im Drosselkanal in einer Mündung mündet, um in der Steuerbohrung einen Unterdruck zu erzeugen, und dass die Drosselklappe steuerbohrungsseitig eine Verdickung aufweist, um eine Erhöhung des Unterdruckes über einen Vergrößerten Klappenöffnungswinkelbereich zu erzielen.

Diese Lösung bietet den Vorteil, dass die Mittel durch die Integration in das Drosselklappengehäuse nicht als Einzelteile in Erscheinung treten, und somit nicht separat im Motorraum integriert werden müssen. Es entfällt die Notwendigkeit, elektrisch oder über eine mechanische Kopplung zur Brennkraftmaschine angetriebene Unterdruckerzeugungs- bzw. Verstärkungseinrichtungen vorzusehen. Der Abgriff des Unterdruckes erfolgt unmittelbar an der im Gehäuse der Drosselklappe integrierten Strömungsgeometrie, welche das Wirkungsprinzip einer Saugstrahlpumpe nutzt. Dabei ist eine Drosseleinheit bei Brennkraftmaschinen, die nach dem Quantitätsprinzip gesteuert werden (wie z.B. der Ottomotor), ohnehin vorhanden. Durch die mechanische Ausbildung der Mittel zur Erzeugung und/oder Verstärkung des Unterdrucks kann für jeden Leerlauf- oder Schub-Betriebspunkt des Fahrzeugs bzw. der Brennkraftmaschine der Unterdruck innerhalb der strömungstechnischen Gesetze verbessert werden, um insbesondere einen pneumatisch betriebenen Unterdruck-Bremskraftverstärker derart zu betreiben, dass zu jeder Zeit eine erhöhte Bremskraftunterstützung zur Verfügung steht. Der Unterdruckanschluss erfolgt am Gehäuse der Drosseleinheit, wobei zur Unterdruckversorgung des Bremskraftverstärkers lediglich eine Schlauch- bzw. Rohrverbindung mit einem Rückschlagventil notwendig ist, welche auf einfache Weise mit dem Unterdruckanschluss verbunden wird. Diese Verbindung kann entweder zusätzlich zu der bestehenden Unterdruckversorgung vorhanden sein, oder die herkömmliche Unterdruckversorgung am Saugrohr kann gänzlich entfallen, falls hinreichend große Strömungsquerschnitte darstellbar sind. In diesem Fall ist kein zusätzliches Bauteil notwendig. Weiterhin entfällt eine elektrische Ansteuerung der Unterdruckerzeugungs- bzw. verstärkungsmittel. Das Gesamtsystem der Unterdruckerzeugung kann damit schließlich dadurch gekennzeichnet sein, dass die Erzeugung des Unterdruckes ausschließlich über die Steuerbohrung im Drosselklappengehäuse erfolgt und andere Unterdruckversorgungen entfallen.

Vorzugsweise sind die Mittel zur Erzeugung und/oder Verstärkung eines Unterdrucks als drosselklappenwinkelbereichsabhängige Unterdruckverstärkungsmittel ausgebildet, um in einem bestimmten Bereich der Drosselklappenöffnung einen erhöhten Unterdruck zu erzeugen. Die Mittel zu Unterdruckerzeugung sind so beschaffen, dass der Unterdruckabgriff in diesem Drosselklappenwinkelbereich in der Zone der höchsten Strömungsgeschwindigkeit erfolgt.

Vorteilhafterweise sind die Mittel als mindestens eine sich durch das Drosselklappengehäuse erstreckende Steuerbohrung ausgebildet, wobei die Steuerbohrung im Drosselkanal in einer Mündung mündet, um in der Steuerbohrung einen Unterdruck zu erzeugen. Die Anordnung der Steuerbohrung ist dabei geeigneterweise unter einem Winkel gegenüber der Strömungsrichtung geneigt. Der Winkel α muss dabei einen Wert von größer 0° aufweisen, um einen Staueffekt zu vermeiden. Vorteilhafterweise mündet diese Steuerbohrung in der in Durchströmrichtung stromabwärts gelegenen Hälfte des Drosselkanals. Dies hat den Vorteil, dass im Leerlauf ohne Zusatzlasten bei minimaler Klappenöffnung der normale Saugrohrunterdruck anliegt. Entsprechend kann unter Umständen der bisherige Saugrohrunterdruckanschluss des Bremskraftverstärkers durch den Anschluss an der Steuerbohrung ersetzt werden. Optional kann untersucht werden, auf welchem Punkt auf der Klappenumfangslinie (direkt neben der Klappenachse oder weiter entfernt von der Achse, im Extremfall 90° versetzt) die Mündung zu positionieren ist, um die Bremsunterdruckerhöhung über einen größeren Winkelbereich der Drosselklappenöffnung zu erweitern. Auslegungskriterien sind dabei erstens die maximal mögliche Strömungsgeschwiridigkeit (entspricht maximaler Unterdruckerhöhung) und zweitens der Drosselklappenwinkelbereich, über den sich die Unterdruckerhöhung nutzen lässt. Als leerlaufnaher Betrieb des Motors können Drehzahlen von ca. 800U/min bis 1000U/min angenommen werden. Weitere Maßnahmen zur Nutzung der maximalen Strömungsgeschwindigkeit können in einer Verlängerung der Steuerbohrung in einem in den Drosselkanal hineinragendes Steuerrohr und/oder in Aufbauten im Drosselklappenstutzen gesehen werden, welche sich in den Strömungsquerschnitt hinein erstrecken, wobei das freie Ende des Steuerrohres bzw. der -bohrung im Bereich der maximalen Strömungsgeschwindigkeit mündet.

Eine weitere die Erfindung verbessernde Maßnahme sieht vor, dass die Drosselklappe steuerbohrungsseitig eine Verdickung aufweist, um eine Erhöhung des Unterdruckes über einen vergrößerten Klappenöffnungswinkelbereich zu erzielen. Die Drosselklappe weist auf bekannte Weise eine Scheibenform auf, wobei die Scheibe auf der Seite der Steuerbohrung halbseitig eine Verdickung aufweist, welche wiederum eine Verengung der Strömung und damit eine Herabsetzung des statischen Druckes gemäß dem Bernoulli-Prinzip im betreffenden Bereich bewirken kann.

Bevorzugt mündet die Steuerbohrung in einem von der Drosselklappe zumindest teilweise überstreichbaren Bereich in den Drosselkanal.

Gemäß einer weiteren Ausführungsform der Erfindung wird vorgeschlagen, dass die Mittel zur Erzeugung und/oder Verstärkung eines Unterdrucks als mindestens eine als Bypass zum Drosselkanal und im Drosselklappengehäuse angeordnete Drosselbohrung ausgebildet sind, um in der Drosselbohrung einen beschleunigten Fluidstrom zu erzeugen. Damit ist die Strömung der als Treibgas genutzten Ansaugluft durch eine separate Drosselbohrung geführt, wobei der Drosselkanal und die Drosselbohrung zumindest auf einer Teillänge des Drosselklappengehäuses parallel verlaufen. Gemäß diesem Ausführungsbeispiel liegt in abgewandelter Form eine separate Saugstrahlpumpenanordnung vor, wobei diese erfindungsgemäß im Drosselklappengehäuse integriert ist.

Unabhängig von der Ausbildung des Drosselkanals weist die Drosselbohrung eine Strömungsverengung nach Art eines Venturirohres auf, um den Fluidstrom in der Drosselbohrung zu beschleunigen. Damit kann die Steuerbohrung im Bereich der Strömungsverengung in die Drosselbohrung münden, um hierin eine weitere Erhöhung des Unterdrucks zu erzeugen.

Weitere die Erfindung verbessernde Maßnahmen sind in den Unteransprüchen angegeben oder werden nachstehend gemeinsam mit der Beschreibung der bevorzugten Ausführungsbeispiele der Erfindung anhand der Figuren näher dargestellt. Es zeigt:
- Fig. 1:: eine perspektivische Ansicht einer Vorrichtung zur Erzeugung und/oder Verstärkung eines Unterdruckes mit einer Drosseleinheit;
- Fig. 2:: eine Schnittansicht der Drosseleinheit, wobei die Steuerbohrung in den Drosselkanal mündet; und
- Fig. 3:: eine Schnittansicht der Drosseleinheit, wobei diese eine Drosselbohrung aufweist und die Steuerbohrung in die Drosselbohrung mündet.

Die in Fig. 1 dargestellte Vorrichtung 1 umfasst eine Drosseleinheit 2, welche ein Drosselklappengehäuse 3 aufweist, durch das sich ein Drosselkanal 4 erstreckt. Die Drosseleinheit 2 ist im Ansauglufttrakt der -nicht weiter dargestellten- Brennkraftmaschine angeordnet, wobei der Drosselkanal 4 eine Verbindung zwischen der Schlauch- bzw. Rohrverbindung des Luftfilters und dem Luftsammler der Brennkraftmaschine bildet. Im Drosselkanal 4 ist eine Drosselklappe 5 drehbar angeordnet, durch welche mit einer Drehung der Luftmassenstrom der Ansaugluft verändert werden kann. Die Drosselklappe 5 ist im dargestellten Ausführungsbeispiel in einer im Wesentlichen geschlossenen Stellung gezeigt, so dass der Luftmassenstrom der Ansaugluft einen geringen Wert annimmt. Das Drosselklappengehäuse 3 ist einteilig ausgeführt, hierbei sind Anschlussstücke, Befestigungsbereiche, Montageöffnungen und dergleichen am Drosselklappengehäuse 3 neben weiteren Komponenten angeformt. Durch das Drosselklappengehäuse 3 erstreckt sich eine Steuerbohrung 6, welche einerseits im Drosselkanal 4 mündet und andererseits in einen Rohrabschnitt übergeht, an den ein Unterdruckschlauch anschließbar ist. Dieser - nicht näher dargestellte Unterdruckschlauch - bildet eine Verbindung zwischen den im Drosselklappengehäuse angeordneten Mitteln zur Unterdruckerzeugung und einem pneumatischen Bremskraftverstärker oder weiteren Funktionseinheiten, welche einen Unterdruckverbraucher darstellen. Auf dem hinteren Teil des Drosselklappengehäuses ist eine elektromechanische Steuerung 7 angeordnet, über die insbesondere die Steuerung der Drosselklappe 5 erfolgt. Der elektrische Anschluss der Steuerung 7 erfolgt über ein Kontaktmittel 8, welches eine elektrische Verbindung zur zentralen Steuerelektrik des Kraftfahrzeugs ermöglicht.

Figur 2 zeigt eine Schnittansicht eines ersten Ausführungsbeispiels der Vorrichtung 1, umfassend eine Drosseleinheit 2, wobei die Steuerbohrung 6 in den Drosselkanal 4 mündet. Die Mündung 9 ist unmittelbar in dem Bereich angeordnet, in dem die Drosselklappe 5 im Leerlauf an die Drosselkanalwandung 11 angrenzt. Die Strömungsverengung erhöht die Strömungsgeschwindigkeit des Luftmassenstromes der Ansaugluft, womit sich gemäß dem Satz von Bernoulli der statische Druck verringert, sodass ein Unterdruck entsteht, welcher sich in der Steuerbohrung 6 fortsetzt. Damit der in Strömungsrichtung 12 bewegte Luftmassenstrom nicht in die Steuerbohrung 6 drückt, ist diese in Schlepprichtung unter einem zur Querschnittebene des Drosselkanals 4 gemessenen Anstellwinkel α>0° angestellt.

Figur 3 gibt ein weiteres Ausführungsbeispiel der Vorrichtung 1 wieder, welche in einer Schnittansicht durch die Drosseleinheit 2 dargestellt ist, wobei diese eine Steuerbohrung 6 aufweist, die in eine Drosselbohrung 10 mündet. Die Drosselbohrung 10 ist im Drosselkanal 4 angeordnet und erstreckt sich in Strömungsrichtung 12, sodass ein Teil der Ansaugluft aus dem Drosselkanal 4 abgezweigt wird und die Drosselbohrung 10 durchströmt. Die Drosselbohrung 10 weist eine Strömungsverengung 13 nach Art eines Venturirohres auf, wodurch bei einem unterkritischen Druckverhältnis über der Drosselklappe eine Beschleunigung der Ansaugluftströmung in der Strömungsverengung 13 erreichbar ist. Die Steuerbohrung 6 mündet im Bereich der Strömungsverengung 13 in der Drosselbohrung 10, sodass auch hier ein verstärkter Sogeffekt ausgenutzt werden kann. Bei geschlossener bzw. fast geschlossener Drosselklappe 5 ist der Luftmassenstrom durch den Drosselkanal minimiert, und die Drosselbohrung 10 wirkt als Bypass, in dem eine erhöhte Strömungsgeschwindigkeit vorherrscht, und es kann im Vergleich zum Saugrohrunterdruck ein erhöhter Unterdruck über die Steuerbohrung 6 abgegriffen werden.

### Bezugszeichenliste

- **1**: Vorrichtung
- **2**: Drosseleinheit
- **3**: Drosselklappengehäuse
- **4**: Drosselkanal
- **5**: Drosselklappe
- **6**: Steuerbohrung
- **7**: Steuerung
- **8**: Kontaktmittel
- **9**: Mündung
- **10**: Drosselbohrung
- **11**: Drosselkanalwandung
- **12**: Strömungsrichtung
- **13**: Strömungsverengung

- α: Anstellwinkel

## Patentansprüche

1. Vorrichtung (1) zur Erzeugung und/oder Verstärkung eines Unterdrucks in einem Kraftfahrzeug, insbesondere zum Betrieb eines Unterdruck-Bremskraftverstärkers, umfassend eine Drosseleinheit (2), welche zumindest ein Drosselklappengehäuse (3) und eine in einem Drosselkanal (4) im Drosselklappengehäuse (3) in einem Winkelbereich drehbar angeordnete Drosselklappe (5) zum Regeln eines Fluidstromes im Drosselkanal (4) aufweiset, wobei die Vorrichtung (1) weiterhin Mittel zur Erzeugung und/oder Verstärkung eines Unterdrucks umfasst, wobei die Mittel als in das Drosselklappengehäuse (3) integrierte Unterdruckverstärkungsmittel ausgebildet sind, welche gemäß dem Prinzip von Bernoulli nach Art einer Saugstrahlpumpe wirken, um einen verstärkten Unterdruck für zumindest einen Bremskraftverstärker zu erzeugen, wobei die Mittel als mindestens eine sich durch das Drosselklappengehäuse (3) erstreckende Steuerbohrung (6)ausgebildet sind, wobei die Steuerbohrung (6) im Drosselkanal (4) in einer Mündung (9) mündet, um in der Steuerbohrung (6) einen Unterdruck zu erzeugen, **dadurch gekennzeichnet, dass** die Drosselklappe steuerbohrungsseitig eine Verdickung aufweist, um eine Erhöhung des Unterdruckes über einen vergrößerten Klappenöffnungswinkelbereich zu erzielen.

2. Vorrichtung (1) nach Anspruch 1, **dadurch gekennzeichnet, dass** die Mittel zur Erzeugung und/oder Verstärkung eines Unterdrucks als drosselklappenwinkelbereichsabhängige Unterdruckverstärkungsmittel ausgebildet sind, um in einem bestimmten Bereich der Drosselklappenöffnung einen erhöhten Unterdruck zu erzeugen.

3. Vorrichtung (1) nach Anspruch 1 oder 2, **dadurch gekennzeichnet, dass** die Steuerbohrung (6) in dem Bereich in den Drosselkanal (4) mündet, in dem das den Drosselkanal (4) durchströmende Fluid bei leerlaufnahem Betrieb des Motors mit Zusatzlasten eine maximale Durchströmgeschwindigkeit aufweist.

4. Vorrichtung (1) nach Anspruch 3, **dadurch gekennzeichnet, dass** die Steuerbohrung (6) in der in Durchströmrichtung durchströmrichtungsabwärts gelegenen Hälfte des Drosselkanals (4) in den Drosselkanal (4) mündet.

5. Vorrichtung (1) nach Anspruch 1 bis 5, **dadurch gekennzeichnet, dass** die Steuerbohrung (6) in einem von der Drosselklappe (5) zumindest teilweise vom Winkelbereich der Drosselklappendrehung überstreichbaren Bereich in den Drosselkanal (4) mündet.

6. Vorrichtung (1) nach Anspruch 1 und 2, **dadurch gekennzeichnet, dass** die Mittel zur Erzeugung und/oder Verstärkung eines Unterdrucks als mindestens eine als Bypass zum Drosselkanal (4) und im Drosselklappengehäuse (3) angeordnete Drosselbohrung (10) ausgebildet sind, um in der Drosselbohrung (10) einen beschleunigten Fluidstrom zu erzeugen.

7. Vorrichtung (1) nach Anspruch 6, **dadurch gekennzeichnet, dass** die Drosselbohrung (10) eine Strömungsverengung (13) nach Art eines Venturirohres aufweist, um den Fluidstrom in der Strömungsverengung (13) zu beschleunigen.

8. Vorrichtung (1) nach Anspruch 7, **dadurch gekennzeichnet, dass** die Steuerbohrung (6) im Bereich der Strömungsverengung (13) in die Drosselbohrung (10) mündet, um hierin einen Unterdruck zu erzeugen.

9. Verwendung einer Vorrichtung nach einem der Ansprüche 1 bis 8 zur Erzeugung und/oder Verstärkung eines Unterdrucks zum Betreiben einer oder mehreren Unterdruck-beaufschlagten Einrichtungen in einem Kraftfahrzeug.

10. Verwendung nach Anspruch 9, **dadurch gekennzeichnet, dass** die Einrichtung ein Unterdruck-Bremskraftverstärker ist.

## Claims

1. An apparatus (1) for generating and/or boosting a vacuum in a motor vehicle, especially for operating a vacuum brake booster, comprising a throttle unit (2) which comprises at least one throttle body housing (3) and a throttle (5) for controlling a fluid flow in the throttle passage (4), which throttle is arranged in a rotatable manner in an angular range in a throttle passage (4) in the throttle body housing (3), with the apparatus (1) further comprising means for generating and/or boosting a vacuum, with the means being arranged as vacuum boosting means which are integrated in the throttle housing (3) and which act according to Bernoulli's principle in the manner of a jet pump in order to generate a boosted vacuum for at least one brake booster, with the means being arranged as at least one control bore (6) extending through the throttle body housing (3), and with the control bore (6) in the throttle passage (4) opening into an orifice (9) in order to generate a vacuum in the control bore (6), **characterized in that** the throttle comprises an enlargement on the side of the control bore in order to achieve an increase in the vacuum via an enlarged angular range of the throttle opening.

2. An apparatus (1) according to claim 1, **characterized in that** the means for generating and/or boosting a vacuum are arranged as vacuum boosting means which are dependent on the angular range of the throttle in order to generate an increased vacuum in a specific region of the throttle opening.

3. An apparatus (1) according to claim 1 or 2, **characterized in that** the control bore (6) opens into the throttle passage (4) in the region in which the fluid flowing through the throttle passage (4) has a maximum through-flow speed at operation of the engine close to idle running with additional loads.

4. An apparatus (1) according to claim 3, **characterized in that** the control bore (6) opens into the throttle passage (4) in the half of the throttle passage (4) which is disposed downstream in the direction of through flow.

5. An apparatus (1) according to claim 1 to 5, **characterized in that** the control bore (6) opens into the throttle passage (4) in a region which is covered by the throttle (5) at least partly by the angular range of the throttle rotation.

6. An apparatus (1) according to claim 1 and 2, **characterized in that** the means for generating and/or boosting a vacuum are arranged as at least one throttle bore (10) arranged as a bypass to the throttle passage (4) and in the throttle body housing (3) in order to produce an accelerated fluid flow in the throttle bore (10).

7. An apparatus (1) according to claim 6, **characterized in that** the throttle bore (10) comprises a flow constriction (13) in the manner of a venturi tube in order to accelerate the fluid flow in the flow constriction (13).

8. An apparatus (1) according to claim 7, **characterized in that** the control bore (6) opens into the throttle bore (10) in the region of the flow construction (13) in order to produce a vacuum herein.

9. The use of an apparatus according to one of the claims 1 to 8 for generating and/or boosting a vacuum for operating one or several devices in a motor vehicle which are supplied with vacuum.

10. The use according to claim 9, **characterized in that** the device is a vacuum brake booster.

## Revendications

1. Dispositif (1) pour produire et/ou renforcer une dépression dans un véhicule à moteur, en particulier pour faire fonctionner un amplificateur d'effort de freinage à dépression, comprenant : une unité d'étranglement (2) qui comprend au moins un corps de clapet d'étranglement (3) et un clapet d'étranglement (5) disposé avec possibilité de rotation dans un canal d'étranglement (4) dans le corps de clapet d'étranglement (3) dans une zone coudée pour réguler un courant de fluide dans le canal d'étranglement (4), le dispositif (1) comprenant des moyens pour créer et/ou renforcer une dépression, les moyens étant conformés comme des moyens de renforcement de la dépression intégrés dans le corps de clapet d'étranglement (3) qui fonctionnement selon le principe de Bernoulli à la manière d'une pompe à jet aspirant pour créer une dépression renforcée pour au moins un amplificateur d'effort de freinage, dans lequel les moyens sont conformés comme au moins un alésage de régulation (6) s'étendant à travers le corps de clapet d'étranglement (3), lequel alésage de régulation (6) débouche par une embouchure (9) dans le canal d'étranglement (4) pour créer une dépression dans l'alésage de régulation (6), **caractérisé en ce que** le clapet d'étranglement présente du côté de l'alésage de régulation un épaississement destiné à produire une augmentation de la dépression sur une plage agrandie d'angles d'ouverture du clapet.

2. Dispositif (1) selon la revendication 1, **caractérisé en ce que** les moyens pour créer et/ou renforcer une dépression sont conçus comme des moyens de renforcement de la dépression dépendants de la plage d'angle du clapet d'étranglement, afin de créer une dépression renforcée dans une certaine plage de l'ouverture du clapet d'étranglement.

3. Dispositif (1) selon la revendication 1 ou 2, **caractérisé en ce que** l'alésage de régulation (6) débouche dans la partie du canal d'étranglement (4) dans laquelle le fluide parcourant le canal d'étranglement (4) présente une vitesse d'écoulement maximale lorsque le fonctionnement du moteur est proche de la marche à vide avec des charges supplémentaires.

4. Dispositif (1) selon la revendication 3, **caractérisé en ce que** l'alésage de régulation (6) débouche dans le canal d'étranglement (4) dans la moitié du canal d'étranglement (4) située en aval dans le sens de l'écoulement.

5. Dispositif (1) selon les revendications 1 à 5, **caractérisé en ce que** l'alésage de régulation (6) débouche dans le canal d'étranglement (4) dans une zone pouvant être parcourue par le clapet d'étranglement (5) au moins partiellement dans la plage d'angle de la rotation du clapet d'étranglement.

6. Dispositif (1) selon les revendications 1 et 2, **caractérisé en ce que** les moyens pour créer et/ou renforcer une dépression sont conformés comme au moins un alésage d'étranglement (10) disposé comme une dérivation au canal d'étranglement (4) dans le corps du clapet d'étranglement (3), afin de créer un écoulement de fluide accéléré dans l'alésage d'étranglement (10).

7. Dispositif (1) selon la revendication 6, **caractérisé en ce que** l'alésage d'étranglement (10) présente un resserrement de l'écoulement (13) analogue à un venturi pour accélérer l'écoulement de fluide dans le resserrement de l'écoulement (13).

8. Dispositif (1) selon la revendication 7, **caractérisé en ce que** l'alésage de régulation (6) débouche dans l'alésage d'étranglement (10) au niveau du resserrement de l'écoulement (13) pour y créer une dépression.

9. Utilisation d'un dispositif selon l'une des revendications 1 à 8 pour créer et/ou renforcer une dépression pour faire fonctionner un ou plusieurs dispositifs soumis à une dépression dans un véhicule à moteur.

10. Utilisation selon la revendication 9, **caractérisée en ce que** le dispositif est un amplificateur d'effort de freinage à dépression.
